# EUROPÄISCHE PATENTANMELDUNG

(11) **EP 1 834 704 A2**
(43) Veröffentlichungstag der Anmeldung: **19.09.2007**
(21) Anmeldenummer: 07003382.4
(22) Anmeldetag: 17.02.2007
(51) Int. Cl.: B05B 11/00

(54) **Austragsvorrichtung für ein fliessfähiges Medium**

(30) Priorität: 13.03.2006 DE 102006012898
(71) Anmelder: Ing. Erich Pfeiffer GmbH, 78315 Radolfzell (DE)
(72) Erfinder: Cater, Miro, Daytona Beach FL 32 124 (US); Greiner-Perth, Jürgen, 78244 Gottmadingen (DE); Stadelhofer, Peter, 78224 Singen (DE)
(74) Vertreter: Patentanwälte Ruff, Wilhelm, Beier, Dauster & Partner

(57) **Zusammenfassung**

Die Erfindung betrifft eine Austragvorrichtung für ein fließfähiges Medium mit einer Pumpvorrichtung (40), die eine Pumpkammer (46) umfasst, die auf einer Seite durch einen längsbeweglichen Kolben (50) abgeschlossen ist.

Erfindungsgemäß ist die Pumpkammer (46) kolbenseitig gegenüber einer Umgebungsatmosphäre außerhalb der Austragvorrichtung mittels einer gasundurchlässigen und zumindest teilweise flexiblen Membran (34) hermetisch abgedichtet ist, wobei die Membran (34) in ihrem Randbereich (36) fest mit einem Gehäuse (10) der Austragvorrichtung verbunden ist.

Verwendung für Austragvorrichtung mit hohen Anforderungen an die Abdichtung gegen den Eintritt von Verunreinigungen.

## Beschreibung

Die Erfindung betrifft eine Austragvorrichtung für ein fließfähiges Medium mit einer Pumpvorrichtung, die eine Pumpkammer umfasst, die auf einer Seite durch einen längsbeweglichen Kolben abgeschlossen ist.

Gattungsgemäße Austragvorrichtungen dienen dem Austrag von kosmetischen oder pharmazeutischen Medien. Diese werden durch Betätigung der Pumpe aus einem Medienspeicher gefördert und durch eine Austragöffnung in eine Umgebung ausgetragen. Der Pumpvorgang wird zumeist durch eine manuell bedienbare Betätigungsvorrichtung ausgelöst, mittels derer ein Kolben in der Pumpe verschoben wird. Dadurch wird ein Austragdruck erzeugt wird, der das Medium in der Pumpkammer durch die Austragöffnung aus der Austragvorrichtung herausdrückt.

Als nachteilig an bekannten Austragvorrichtungen wird angesehen, dass die Abdichtung der Pumpkammer gegenüber der Umgebung, insbesondere im Bereich der Betätigungsvorrichtung, häufig unbefriedigend ist. Es kommt zu einem ungewollten Mediumaustritt aus der Austragvorrichtung sowie einem ungewolltem Eintritt von Verunreinigungen in die Austragvorrichtung.

### Aufgabe und Lösung

Die Aufgabe der Erfindung besteht darin, die aus dem Stand der Technik bekannten Austragvorrichtungen insbesondere in Hinblick auf die Abdichtung der Pumpkammer zu verbessern.

Diese Aufgabe wird durch eine gattungsgemäße Austragvorrichtung gelöst, bei der die Pumpkammer kolbenseitig gegenüber einer Umgebungsatmosphäre außerhalb der Austragvorrichtung mittels einer gasundurchlässigen und zumindest teilweise flexiblen Membran hermetisch abgedichtet ist, wobei die Membran in ihrem Randbereich fest mit einem Gehäuse der Austragvorrichtung verbunden ist.

Die Membran ist vorzugsweise als dünne Kunststoffschicht ausgebildet. Sie ist elastisch, um bei gehäusefester Einspannung an ihrem Randbereich dennoch der Hubbewegung einer Betätigungsvorrichtung bzw. des Kolbens folgen zu können. Gegenüber den aus dem Stand der Technik bekannten Austragvorrichtungen, bei denen die Betätigungsvorrichtung und der Kolben gegenüber dem Gehäuse der Austragvorrichtung mittels Gleitführungen gelagert sind, gewährleistet die gehäusefeste Einspannung einen sicheren Schutz vor Verunreinigungen, insbesondere vor mikrobiologischen Verunreinigungen. Durch die stationäre Einspannung ist im Gegensatz zu gleitenden und üblicherweise spielbehafteten Dichtflächen eine hermetische Abdichtung erzielbar. Die Einspannung des Randbereichs erfolgt vorzugsweise durch Rast- oder Klemmmittel, durch die der Randbereich gegen eine gehäuseseitige Auflagefläche gedrückt wird, so dass die Dichtwirkung auch in diesem Einspannungsbereich gegeben ist. Durch eine Verdickung der Membran im Randbereich kann zusätzlich eine Versteifung erreicht werden, die einem Herausgleiten der Membran aus den Rast- bzw. Klemmmitteln entgegenwirkt. Alternativ zu Rast- und Klemmmitteln können auch Ausführungsformen mit einer geklebten Befestigung des Randbereichs der Membran zweckmäßig sein. Darüber hinaus sind auch Ausführungsformen von der Erfindung umfasst, bei denen die Membran einstückig mit dem Gehäuse verbunden. Dies kann durch eine Verwendung des gleichen Materials für Gehäuse und Membran bei deutlich verminderter Wandstärke im Bereich der Membran erreicht werden. Alternativ ist die Einstückigkeit über einen zweistufigen Spritzvorgang jedoch auch mit unterschiedlichen Materialien erzielbar. Als Materialkombination bietet sich dabei beispielsweise PP für das Gehäuse und TPE für die Membran an. Die feste Verbindung der Membran mit dem Gehäuse braucht nicht im Bereich der Außenoberfläche zu erfolgen. Unter Gehäuse sind im Zusammenhang mit der Erfindung gehäusefeste Bauteile zu verstehen. Insbesondere umfasst das Gehäuse auch die Innenwandung der Pumpkammer, die nicht einstückig mit einer Außenoberfläche des Gehäuses ausgebildet zu sein braucht.

In einer Weiterbildung der Erfindung ist die Membran mit einer mit dem Kolben wirkverbundene Betätigungsvorrichtung verbunden. Besonders bevorzugt ist dabei eine einstückige Gestaltung. Der Randbereich der Membran ist dabei vorzugsweise an der Außenwandung des Gehäuses festgelegt, beispielsweise eingeklemmt in einer nach außen weisenden Nut auf der Gehäuseoberfläche. Die Verbindung mit der Betätigungsvorrichtung erfolgt vorzugsweise einstückig, so dass die Betätigungseinrichtung aus dem gleichen Material wie die Membran gefertigt ist und die erforderliche Stabilität durch eine entsprechende stärkere Materialdicke erhält. Alternativ dazu kann die Membran aber auch als separates Bauteil vorgesehen sein, welches die Betätigungsvorrichtung in Art einer Schutzabdeckung vollständig überdeckt.

In einer Weiterbildung der Erfindung ist die Membran mit dem Kolben verbunden. Besonders bevorzugt ist eine einstückige Gestaltung. Bei dieser Weiterbildung ist die Pumpkammer unmittelbar von der elastischen Membran abgeschlossen, so dass die Volumenänderung der Pumpkammer im Zuge der Betätigung über die elastische Verformung dieser Membran erzielt wird. Die Membran ist dabei vorzugsweise an der Pumpkammerwandung befestigt. Vorteilhaft an einer solchen Ausgestaltung ist, dass auch Verunreinigungen, die an anderen Stellen als an der Betätigungsvorrichtung in die Austragvorrichtung eindringen, nicht bis in die Pumpkammer gelangen können. Bei einer besonders vorteilhaften Ausgestaltung dieser Weiterbildung bildet der Randbereich einer solchen Membran gleichzeitig die Auflagefläche für eine Rückstellfeder der Betätigungsvorrichtung, so dass die Rückstellfeder neben der Aufgabe, die Betätigungsvorrichtung in die Ausgangsstellung zurückzudrücken, auch die Aufgabe erfüllt, die Membran gegen ihre Auflagefläche zu pressen, so dass eine sehr gute Abdichtung im Randbereich der Membran erzielt wird.

In einer Weiterbildung der Erfindung ist die Membran als separates Bauteil zwischen dem Kolben und der Pumpkammer vorgesehen.

Bei einer Weiterbildung der Erfindung ist der Kolben in einer Kolbenrichtung längsbeweglich, die mit einer Haupterstreckungsrichtung der Austragvorrichtung einen rechten Winkel einschließt. Bei solchen Austragvorrichtungen, bei denen die Pump- und Betätigungsrichtung senkrecht zu einer Haupterstreckungsrichtung der Austragvorrichtung verläuft, ist die Erfindung sehr einfach und kostengünstig zu realisieren. Dies liegt vor allem darin begründet, dass die Membran nicht auf einer einem Medienspeicher zugewandten Seite der Pumpkammer angeordnet ist und somit durch ihre Lage die Zuführung des Mediums in die Pumpkammer nicht erschwert.

Bei einer Weiterbildung der Erfindung sind in der Pumpkammer auf der dem Kolben abgewandten Seite ein Einlasskanal und/oder ein Auslasskanal angeordnet sind. Hierdurch wird insbesondere bei solchen Ausgestaltungen, bei denen die Membran separat oder als Teil des Kolbens bestimmungsgemäß innerhalb der Pumpkammer angeordnet ist, eine besonders vorteilhafte Zuführung und Abführung des Mediums in die Pumpkammer bzw. aus der Pumpkammer heraus ermöglicht. Bei diesen Ausgestaltungen, bei denen die Membran in der Pumpkammer angeordnet ist, wird dadurch das Problem gelöst, dass eine Medienzufuhr an einer seitlichen Pumpkammerwandung nur schwer zu realisieren ist.

Besonders bevorzugt sind Ausführungsformen, bei denen kolbenseitig ein Betätigungselement vorgesehen ist, das abhängig von der Kolbenposition mit dem Einlasskanal oder dem Auslasskanal in Wirkverbindung steht, wobei die Wirkverbindung insbesondere ein Öffnen oder Schließen des Einlasskanals oder des Auslasskanals umfasst. Der Zweck einer solchen Ausgestaltung liegt darin, dass der Kolben abhängig von seiner Stellung eine Zufuhr oder Abfuhr des Mediums in die Pumpkammer bzw. aus der Pumpkammer unterbinden kann. Dies ist vor allem deshalb von Vorteil, da bei erfindungsgemäßen Austragvorrichtungen, bei denen der Kolben oder eine kolbenfeste Membran an der Seitenwand der Pumpkammer fixiert ist, eine übliche Steuerung des Abflusses bzw. des Zuflusses über Einlässe oder Auslässe, die an einer seitlichen Pumpkammerwandung vorgesehen sind, nicht realisierbar sind.

Eine besonders einfache Ausgestaltung dieser Weiterbildung sieht vor, dass sich ein Schließstift in Kolbenbewegungsrichtung ausgehend vom Kolben in die Pumpkammer erstreckt, der ab einer festgelegten Hubstellung durch Einfahren in den Medieneinlass eine Entkoppelung der Pumpkammer vom Medienspeicher bewirkt. Ab dieser Hubstellung bewirkt ein Weiterbewegen des Kolbens eine Druckerhöhung in der Pumpkammer, aus der ein Austragvorgang resultiert.

Alternativ oder zusätzlich kann das Betätigungselement auch genutzt werden, um ab einer zweiten festgelegten Hubstellung die Pumpkammer wieder mit dem Medienspeicher zu verbinden, um einen schlagartigen Druckabfall in der Pumpkammer zu verursachen. Eine solche Ausgestaltung ist in Hinblick auf das so genannte Priming, also die Erstbefüllung der Pumpkammer mit Medium, zweckmäßig. Hierbei wird der Kolben vollständig in die Pumpkammer eingeschoben, bis diese die zweite Hubstellung erreicht. In dieser Hubstellung entweicht die komprimierte Luft aus der Pumpkammer in den Medienspeicher oder in die Umgebung, so dass beim Rückhub ein Unterdruck entsteht, der die Erstbefüllung der Pumpkammer verursacht.

Vorzugsweise wird dies durch eine Luftauslasseinrichtung zur Abführung der in der Pumpkammer befindlichen Luft im Zuge der Inbetriebnahme realisiert, wobei die Luftauslasseinrichtung derart angeordnet und ausgebildet ist, dass sie bei einer das Pumpkammervolumen reduzierenden Bewegung des Kolbens in einer zweiten Hubstellung geöffnet wird, die jenseits einer ersten Hubstellung liegt, in der in einem Normalbetrieb der Flüssigkeitsdruck des Mediums in der Pumpkammer ein Öffnen eines Auslassventils der Austragvorrichtung bewirkt.

Bei einer solchen Austragvorrichtung wird bei der Inbetriebnahme der Kolben in die mit Luft gefüllte Pumpkammer hineingedrückt, bis die zweite Hubstellung erreicht ist, in der durch den Kolben die Luftauslasseinrichtung geöffnet wird. Die komprimierte Luft kann dann durch die Luftauslasseinrichtung entweichen, beispielsweise nach außen oder in den Medienbehälter. Im Zuge des Rückhubs wird die Luftauslasseinrichtung mittelbar oder unmittelbar durch den Kolben wieder geschlossen, so dass die Luft nicht zurück in die Pumpkammer gelangen kann. Stattdessen wird während des Rückhubs je nach Ausführungsform der Pumpvorrichtung unmittelbar Medium aus dem Medienbehälter in die Pumpkammer eingesogen oder ein Unterdruck in der Pumpkammer erzeugt, der bei Freigabe eines Medienkanals vom Medienbehälter zur Pumpkammer durch den Kolben schlagartig zu einer Befüllung der Pumpkammer mit dem Medium führt. Bei den nachfolgenden Betätigungen der Pumpvorrichtung im Normalbetrieb wird die zweite Hubstellung nicht oder erst nach Öffnen des Auslassventils der Austragvorrichtung und einem damit verbundenem Austragvorgang erreicht, so dass kein Medium oder nur eine geringe Menge des Mediums in der zweiten Hubstellung durch die Luftauslasseinrichtung entweicht. Die Luftauslasseinrichtung kann zusätzlich über einen Filter verfügen, der im Normalbetrieb ein ungewolltes Entweichen von flüssigem Medium durch die Luftauslasseinrichtung verhindert.

### Kurzbeschreibung der Zeichnungen

Weitere Vorteile und Merkmale der Erfindung ergeben sich aus den Ansprüchen sowie der nachfolgenden Beschreibung von bevorzugten Ausführungsbeispielen der Erfindung, die anhand der Zeichnungen dargestellt sind. Dabei zeigt:
- Fig. 1: zeigt eine erste Ausführungsform einer erfindungsgemäßen Austragvorrichtung in einer geschnittenen Darstellung,
- Fig. 2a und 2b: eine zweite Ausführungsform einer erfindungsgemäßen Austragvorrichtung in geschnittenen Darstellungen von zwei Zuständen der Betätigung,
- Fig. 3a bis 3d: eine dritte Ausführungsform einer erfindungsgemäßen Austragvorrichtung in geschnittenen Darstellungen von vier Zuständen der Inbetriebnahme der Austragvorrichtung und
- Fig. 4a bis 4d: eine vierte Ausführungsform einer erfindungsgemäßen Austragvorrichtung in geschnittenen Darstellungen von vier Zuständen der Inbetriebnahme.

### Detaillierte Beschreibung der Ausführungsbeispiele

Fig. 1 zeigt eine erste Ausführungsform einer erfindungsgemäßen Austragvorrichtung. Diese Austragvorrichtung ist zur Applikation eines Mediums in ein Auge vorgesehen. Sie weist als wesentliche Hauptkomponenten ein Gehäuse 10 mit einer Betätigungsvorrichtung 30, einer im Gehäuse angeordneten Pumpvorrichtung 40 sowie einer Austragventileinheit 60 auf. Mittels eines an der Innenwandung des Gehäuses vorgesehenen Innengewindes 12 ist ein durch nicht näher beschriebene Rastnasen gegen Lösen gesicherter Medienbehälter 80 mit der Austragvorrichtung verbunden.

Die Verbindung des Medienbehälters 80 mit einer Pumpkammer 46 der Pumpvorrichtung 40 ist durch einen Einlasskanal 44 hergestellt, der in den Medienbehälters 80 hinein innerhalb eines Öffnungsdorns 48 verläuft. Mittels dieses Öffnungsdorns 48 ist eine Membran 82 des Medienbehälters 80 durchstochen.

Der Einlasskanal 44 führt in eine Pumpkammer 46, die einseitig durch einen Kolben 50 abgeschlossen ist. An der dem Kolben 50 angewandten Seite der Pumpkammer 46 ist ein Auslasskanal 56 vorgesehen, der zur Austragventileinheit 60 führt. Der Kolben 50 ist durch eine Rastverbindung mit einem Hauptschaft 32 der Betätigungsvorrichtung 30 fest verbunden. Am äußeren Ende des Hauptschaftes 32 geht dieser einstückig in die in etwa halbkugelförmige elastische Membran 34 über. Diese Membran 34 geht an ihrem äußeren Ende in einen Randbereich 36 mit vergrößerter Wandungsstärke über, der durch einen einteilig am Gehäuse 10 angeformten umlaufender Raststeg 14 in einer gehäusefesten Position fixiert ist. Durch eine Rückstellfeder 38 wird die Betätigungsvorrichtung 30 stets nach außen gedrückt, wodurch der Kolben 50 in einer Hubendlage bei maximalem Volumen der Pumpkammer 46 gezogen wird. Bei einer nicht dargestellten Ausführungsform wird eine separate Rückstellfeder dadurch vermieden, dass die elastische Membran selbst die Rückstellkräfte aufbringt.

Die Austragventileinheit 60 weist eine einstückig am Gehäuse 10 angeformte Austraghülse 62 auf, innerhalb derer ein Schließstift 64 angeordnet ist. Wenn - wie im dargestellten Zustand - kein Überdruck in der Pumpkammer 46 und in der mit der Pumpkammer 46 durch den Auslasskanal 56 verbundenen Austragventileinheit 60 herrscht, wird der Schließstift 64 durch eine Schließfeder 66 in die Austraghülse 62 hineingedrückt, so dass eine Austragöffnung 68 am distalen Ende der Austraghülse 62 vom Schließstift 64 dicht verschlossen ist. Der Schließstift 64 weist an seiner der Austragöffnung 68 abgewandten Seite einen besonders großen kragenförmigen Druckteller 70 auf, an den sich außen ein umlaufender Auflagesteg 72 anschließt, der an der Pumpvorrichtung 40 anliegt. Der Druckteller 70 selbst ist von der Pumpvorrichtung 40 beabstandet, wobei der Zwischenraum mittels des Auflagestegs 72 nach außen abgedichtet und mit Luft gefüllt ist.

Wenn nach der Inbetriebnahme der Austragvorrichtung durch Befüllen der Pumpkammer 46 mit dem Medium aus dem Medienbehälter 80 die Betätigungsvorrichtung 30 im Normalbetrieb in einer Pumprichtung 90 herabgedrückt wird, verformt sich die Membran 34, wobei der Randbereich 36 am Gehäuse 10 eingespannt bleibt. Nach etwa einem Drittel des Hubwegs ist die Verbindung des Einlasskanals 44 zur Pumpkammer 46 durch den Kolben 50 unterbrochen. Im Zuge der weiteren Kolbenbewegung wird der Flüssigkeitsdruck des in der Pumpkammer 46, im Auslasskanal 56 und in der Austragventileinheit 60 befindlichen Mediums erhöht, bis der Druck auf den Druckteller 70 ausreichend hoch ist, um den Schließstift 64 gegen die Federkraft der Schließfeder 66 zu verschieben. Aufgrund der Größe des Drucktellers 70 reicht ein vergleichsweise geringer Druck hierfür aus. Der Druckteller 70 wird durch den Druck dabei elastisch verformt.

Sobald der Schließstift 64 die Austragöffnung 68 infolgedessen freigegeben hat, entweicht das Medium in einer Haupterstreckungsrichtung 92 der Austragvorrichtung durch die Austragöffnung 68, wobei es aufgrund des geringen Drucks keinen Sprühstrahl bildet, sondern es stattdessen zu einer Tropfenbildung an der Austragöffnung 68 kommt.

Vorteilhaft an der in Fig. 1 dargestellten und oben beschriebenen Austragvorrichtung ist der Aufbau, der eine bequeme und sicherere Handhabung ermöglicht.

Besonders vorteilhaft ist die erfindungsgemäße hermetische Abkapselung der Pumpkammer 46 von einer Außenatmosphäre durch die besondere Gestaltung der Betätigungseinrichtung 30 mit der verformbaren Membran 34, die eine Verunreinigung des Mediums in der Pumpkammer 46 wirksam unterbindet. Diese Abkapselung ist bei der orthogonalen Gestaltung der Austragvorrichtung besonders einfach zu realisieren, da sie bezüglich der Anordnung nicht in Konflikt mit einer Zuleitung vom Medienbehälter 80 kommt.

Die hermetische Abkapselung verhindert sowohl das Austreten von Medium in die Umgebung, welches am Kolben 50 vorbei aus der Pumpkammer 46 in Richtung der Betätigungsvorrichtung 30 gelangt. Es verhindert darüber hinaus jedoch vor allem den Eintritt von Verschmutzungen, insbesondere von mikrobakteriellen Verunreinigungen.

Fig. 2a und 2b zeigen eine zweite Ausführungsform einer erfindungsgemäßen Austragvorrichtung in zwei verschiedenen Zuständen, wobei Fig. 2a einen Zustand vor Betätigung einer Betätigungseinrichtung 130 und Fig. 2b einen Zustand während der Betätigung der Betätigungseinrichtung 130 zeigt.

Der Aufbau der Austragvorrichtung der Fig. 2a und 2b ähnelt dabei dem Aufbau der Ausführungsform der Fig. 1. Wiederum weist die Austragvorrichtung ein Gehäuse 110 mit der Betätigungseinrichtung 130 und einer Austragventileinheit 160 auf. Im dem Gehäuse 110 befindet sich eine Pumpvorrichtung 140 mit einem Kolben 150, wobei eine Pumprichtung 190 des Kolbens, die gleichzeitig die Bewegungsrichtung der Betätigungseinrichtung 130 darstellt, senkrecht zu einer Haupterstreckungsrichtung 192 der Austragvorrichtung verläuft, die der Austragrichtung des Mediums entspricht.

Die Unterschiede zur der Ausführungsform der Fig. 1 liegen insbesondere in der Gestaltung des Kolbens 150 und der Gestaltung der Austragventileinheit 160.

Der Kolben 150 ist als flexible Membran ausgebildet, die in einem zentralen Bereich 152 fest mit der Betätigungseinrichtung 130 verbunden ist. Am äußeren Randbereich 154 der Membran ist diese in der Pumpvorrichtung festgelegt und dichtet somit eine dadurch begrenzte Pumpkammer 146 gegen die Betätigungsvorrichtung 130 und bei dieser eindringende Verunreinigungen ab. Da der Kolben 150 aufgrund der Festlegung im Randbereich nicht geeignet ist, einen im Wandbereich der Pumpkammer 146 eintretenden Einlasskanal für Medium im Zuge des Kolbenhubs zu verschließen, ist der Einlasskanal 144 so angeordnet, dass er an der dem Kolben 150 gegenüberliegenden Stirnseite der Pumpkammer 146 mündet. Der Kolben 150 ist in seinem zentralen Bereich 152 so geformt, dass er im Zuge der Betätigung diesen Einlasskanal 144 verschließt und dadurch den Aufbau des für den Austragvorgang erforderlichen Flüssigkeitsdrucks ermöglicht.

Die Gestaltung der Austragventileinheit 160 umfasst einen Schließstift 164, der einstückig am Gehäuse 110 angeformt ist. Um den Schließstift 164 herum ist auf der Gehäuseoberfläche eine kreisförmige Nut 174 vorgesehen, in die ein Randbereich 176 einer elastischen Austraghülse 162 eingesetzt ist. In Abhängigkeit des Flüssigkeitsdrucks in einer Druckkammer 170 zwischen dem Gehäuse 110 und der Austragshülse 162 öffnet die Austragsventileinheit 160, indem eine Austragsöffnung 168 freigegeben wird. Der geschlossene Zustand ist der Fig. 2a dargestellt. Der geöffnete Zustand ist in der Fig. 2b dargestellt.

Wenn ausgehend von dem Ausgangszustand der Fig. 2a die Betätigungseinrichtung 130 in Pumprichtung 190 eingedrückt wird, wird dadurch auch der Kolben 150 in die Pumpkammer 146 hineingedrückt, wobei der Randbereich 154 des Kolbens gehäusefest unbeweglich eingespannt bleibt und ein Eindringen von Verunreinigungen in die Pumpkammer 146 verhindert. Der zentrale Bereich 152 des Kolbens 150 wird in den Einlasskanal 144 hineingedrückt und verschließt diesen gegenüber der Pumpkammer 146. Ab einer Hubstellung, in der der Einlasskanal 144 verschlossen ist, führt die fortschreitende Hubbewegung des Kolbens zu einer Erhöhung des Flüssigkeitsdrucks in der Pumpkammer 146, dem Auslasskanal und der Druckkammer 170. Diese Erhöhung des Flüssigkeitsdrucks führt in oben beschriebener Art und Weise zu einem Öffnen der Austragventileinheit 160, wie in Fig. 2b dargestellt. In nicht dargestellter Art und Weise kehrt die Austraghülse nach Austrag des Mediums in seine Ursprungslage und elastisch entspannte Ursprungsform zurück. Die Betätigungseinrichtung 130 wird durch eine Rückstellfeder 138 in die Ursprungslage zurückgedrückt, wobei sich ein Unterdruck in der Pumpkammer 146 einstellt. Erst wenn der zentrale Bereich 152 des Kolbens 150 den Einlasskanal 144 wieder freigibt, kann wieder Medium aus einem Medienbehälter 180 durch den entstandenen Unterdruck in die Pumpkammer 146 eingesogen werden.

Die Fig. 3a bis 3d zeigen eine dritte Ausführungsform einer erfindungsgemäßen Austragvorrichtung.

Bezüglich des Grundaufbaus mit einer Betätigungsrichtung und einer Pumprichtung 290 orthogonal zu einer Haupterstreckungsrichtung 292 der Austragvorrichtung entspricht diese Ausführungsform den Ausführungsformen der Fig. 1, 2a und 2b. Bezüglich der hermetischen Abdichtung einer Pumpkammer 246 mittels einer halbkugelförmigen Membran 234, die einstückig mit einer Betätigungseinrichtung 230 ausgeführt ist, entspricht sie der Ausführungsform der Fig. 1. Die Besonderheit dieser Ausführungsform liegt einer speziellen Gestaltung der Pumpvorrichtung 240 in Hinblick auf die Inbetriebnahme. Zusätzlich zu einem ersten Kolben 250, der mit der hermetisch abdichtenden Betätigungseinrichtung 230 fest verbunden ist, weist diese dritte Ausführungsform einen Gegenkolben 260 auf, der auf der gegenüberliegenden Seite der Pumpkammer 246 angeordnet ist. Dieser ist mit einer Federkraft einer Gegenkolbenfeder 264 in Richtung einer oberen Endlage und des ersten Kolbens 250 kraftbeaufschlagt. Der Gegenkolben 260 wird mittels einer Gegenkolbenführung 262 geführt, die seine Bewegungsfreiheit begrenzt zwischen der oberen Endlage, bei der ein Auslasskanal 256 hin zu einer Austragöffnung 268 von der Pumpkammer 246 getrennt ist, und einer unteren Endlage, in der der Auslasskanal 256 mit der Pumpkammer 246 verbunden ist. Dieser Aufbau ermöglicht eine besonders vorteilhafte Entlüftung der Pumpkammer 246 im Zuge der Inbetriebnahme. Dies ist im Folgenden anhand des Ablaufs der Fig. 3a bis 3d beschrieben.

Die Fig. 3a zeigt den Auslieferungszustand, in der die Pumpkammer 246 vollständig mit Luft gefüllt ist. Der erste Kolben 250 wird durch eine Rückstellfeder 238 in seine obere Endlage gedrückt. Der Gegenkolben 260 wird durch die Gegenkolbenfeder 264 ebenfalls in seine obere Endlage gedrückt, so dass die Pumpkammer 246 von dem Auslasskanal 256 getrennt ist.

Ausgehend von dieser Ausgangslage wird der erste Kolben 250 mittels der Betätigungseinrichtung 230 manuell nach unten gedrückt. Dabei wird die Membran 234 unter Aufrechterhaltung der hermetischen Abdichtung der Pumpkammer 246 elastisch verformt. Nachdem der erste Kolben 250 an einem Einlasskanal 244 vorbeibewegt wurde, ist die Pumpkammer 246 nach außen abgedichtet. Im Zuge der weiteren Bewegung wird die Luft in der Pumpkammer 246 verdichtet, bis der Luftdruck ausreichend hoch ist, um den Gegenkolben 260 gegen die Federkraft der Gegenkolbenfeder 264 in Richtung seiner unteren Endlage zu drücken. Sobald der Gegenkolben 260, wie in Fig. 3b dargestellt ist; in den Bereich des Auslasskanals 256 gelangt, entweicht die komprimierte Luft aus dem Pumpkammer 246. Sobald auch der erste Kolben 250 bis an den Rand des Auslasskanals 256 gelangt ist, ist die Pumpkammer vollends leer. Durch die Kraft der Gegenkolbenfeder 264 nach oben gedrückt, wird der Gegenkolben 260 bündig an den ersten Kolben 250 angepresst, so dass das Volumen der Pumpkammer 246 in diesem Zustand annähernd Null ist.

Während des Rückhubs des Kolbens 250 bleibt der Gegenkolben 260 so lange bündig an den Kolben 250 gepresst, bis der Gegenkolben 260 seine obere Endlage erreicht hat, die durch die Begrenzung der Gegenkolbenführung 262 definiert ist. Ab diese Stellung, die in der Fig. 3c dargestellt ist, vergrößert sich das Pumpkammervolumen 246 im Zuge des weiteren Rückhubs des ersten Kolbens 250 wieder, wobei ein starker Unterdruck in der Pumpkammer 246 entsteht. Sobald der erste Kolben 250 wieder im Bereich des Einlasskanals 244 angelangt ist, wird daher schlagartig Medium aus einem nicht dargestellten Medienbehälter durch den Einlasskanal 244 in die Pumpkammer 246 gesogen.

Dieser Zustand mit befüllter Pumpkammer 246 ist in Fig. 3d dargestellt. Ausgehend von diesem Zustand kann die Austragvorrichtung bestimmungsgemäß genutzt werden.

Die Fig. 4a bis 4d zeigen eine vierte Ausführungsform einer erfindungsgemäßen Austragvorrichtung. Die quer liegende Anordnung einer Pumpe in der Austragvorrichtung entspricht bei dieser vierten Ausführungsform den ersten drei Ausführungsformen.

Die Besonderheit dieser vierten Ausführungsform liegt in einer speziell gestalteten Pumpvorrichtung 340. Eine Pumpkammer 346 wird auf einer Stirnseite durch einen Kolben 350 begrenzt. Die Seitenwandung der Pumpkammer wird durch einen Faltenbalg 347 gebildet. Dieser Faltenbalg 347 ist an der dem Kolben abgewandten Seite im Gehäuse festgelegt, so dass die von ihm abgeschlossene Pumpkammer 346 von Verunreinigungen frei bleibt, die im Bereich des Kolbens 350 in das Gehäuse eindringen. An der dem Kolben 350 gegenüberliegenden Stirnseite münden ein Medieneinlasskanal 344 und ein Medienauslasskanal 356 in die Pumpkammer 346, wobei am Einlasskanal 344 ein Einlassventil 330 mit einem Ventilschieber 332 vorgesehen ist. Der Ventilschieber 332 ist als einseitig geschlossener Hohlzylinder vorgesehen, an dessen offener unteren Seite sich eine umlaufende Rastkante 334 nach innen erstreckt, die ein Abgleiten des Ventilschiebers 332 von einem zylinderförmigen Ansatzstück 345 des Einlasskanals 344 verhindert. Korrespondierend zum Ventilschieber 332 ist am Kolben 350 ein Betätigungsstift 351 angeformt, der sich in einer Pumprichtung 390 erstreckt und über einer äußeren Kante der geschlossenen Seite des Ventilschiebers 332 angeordnet ist.

Die dargestellte Pumpvorrichtung 340 gestattet eine gute Entlüftung der Pumpkammer 346 im Zuge der Inbetriebnahme der Austragvorrichtung.

Die Inbetriebnahme wird im Folgenden anhand der Fig. 4a bis 4d erläutert.

Fig. 4a zeigt eine Ausgangsstellung der Austragvorrichtung. In diesem Auslieferungszustand hat die Pumpkammer 346 ihr maximales Volumen und ist mit Luft befüllt. Ausgehend von diesem Zustand wird der Kolben 350, der gleichzeitig eine Betätigungseinrichtung darstellt, in Pumprichtung 390 nach unten gedrückt. Hierdurch kommt es zu einer Erhöhung des Luftdrucks in der Pumpkammer mit der Folge, dass der Ventilschieber 332 auf dem Ansatzstück 345 des Einlasskanals 344 nach unten rutscht und den Einlasskanal 344 somit verschließt, wie in Fig. 4b dargestellt. Im Zuge der weiteren Hubbewegung des Kolbens 350 wird die Luft in der Pumpkammer 346 weiter komprimiert, bis der Betätigungsstift 351 den Ventilschieber 332 erreicht. Durch die exzentrische Kraft, die der Betätigungsstift 351 auf den Ventilschieber ausübt, wird dieser - wie in Fig. 4c dargestellt ist - verkippt, so dass der Einlasskanal 344 geöffnet wird und die unter Überdruck stehende Luft aus der Pumpkammer 346 entweichen kann. Wie in Fig. 4d dargestellt ist, gelangt während des Rückhubs dann das Medium aus einem nicht dargestellten Medienbehälter durch den Einlasskanal 344 in die Pumpkammer, nachdem aufgrund des Unterdrucks in der Pumpkammer 346 im Zuge des Rückhubs der Ventilschieber 332 vom Einlasskanal abgezogen wurde. Das in die Pumpkammer gelangte Medium kann dann bei der nachfolgenden Betätigung des Kolbens 350 durch die Austragöffnung 368 der Austragventileinheit 360 austreten, wobei auch in diesem Normalbetrieb der Ventilschieber 330 gewährleistet, dass der Einlasskanal 344 zum Druckaufbau in der Pumpkammer 346 geschlossen wird. Sofern bei einer solchen Hubbewegung im Normalbetrieb in der unteren Endlage der Einlasskanal 344 durch den Betätigungsstift 351 geöffnet wird, entweicht das restliche Medium aus der Pumpkammer 346 zurück in den Medienbehälter.

## Patentansprüche

1. Austragvorrichtung für ein fließfähiges Medium mit einer Pumpvorrichtung (40; 140; 340), die eine Pumpkammer (46; 146; 246; 346) umfasst, die auf einer Seite durch einen längsbeweglichen Kolben (50; 150; 250; 350) abgeschlossen ist,
**dadurch gekennzeichnet, dass**
die Pumpkammer (46; 146; 246; 346) kolbenseitig gegenüber einer Umgebungsatmosphäre außerhalb der Austragvorrichtung mittels einer gasundurchlässigen und zumindest teilweise flexiblen Membran (34; 50; 234; 347) hermetisch abgedichtet ist, wobei die Membran (34; 50; 234; 347) in ihrem Randbereich (36; 154) fest mit einem Gehäuse (10; 110) der Austragvorrichtung verbunden ist.

2. Austragvorrichtung nach Anspruch 1,
**dadurch gekennzeichnet, dass**
die Membran (34; 234; 347) mit einer mit dem Kolben (50; 250; 350) wirkverbundene Betätigungsvorrichtung (30; 230; 350) verbunden ist.

3. Austragvorrichtung nach Anspruch 2,
**dadurch gekennzeichnet, dass**
die Membran (34; 234; 347) mit der Betätigungsvorrichtung (30; 230; 350) einstückig ausgebildet ist.

4. Austragvorrichtung nach einem der vorstehenden Ansprüche,
**dadurch gekennzeichnet, dass**
die Membran (150; 347) mit dem Kolben (150; 350) verbunden ist.

5. Austragvorrichtung nach Anspruch 4,
**dadurch gekennzeichnet, dass**
die Membran (150; 347) mit dem Kolben (150; 350) einstückig ausgebildet ist.

6. Austragvorrichtung nach Anspruch 1,
**dadurch gekennzeichnet, dass**
die Membran als separates Bauteil zwischen dem Kolben und der Pumpkammer vorgesehen ist.

7. Austragvorrichtung nach einem der vorstehenden Ansprüche,
**dadurch gekennzeichnet, dass**
der Kolben (50; 150; 250; 350) in einer Kolbenrichtung (90; 190; 290; 390) längsbeweglich ist, die mit einer Haupterstreckungsrichtung (92; 192; 292) der Austragvorrichtung einen rechten Winkel einschließt.

8. Austragvorrichtung nach einem der vorstehenden Ansprüche,
**dadurch gekennzeichnet, dass**
in der Pumpkammer (146; 346) auf der dem Kolben (150; 350) abgewandten Seite ein Einlasskanal (344; 144) und/oder ein Auslasskanal (344) angeordnet sind.

9. Austragvorrichtung nach Anspruch 8,
**dadurch gekennzeichnet, dass**
ein kolbenseitig ein Betätigungselement (152; 351) vorgesehen ist, das abhängig von der Kolbenposition mit dem Einlasskanal (344; 144) oder dem Auslasskanal (344) in Wirkverbindung steht, wobei die Wirkverbindung insbesondere ein Öffnen oder Schließen des Einlasskanals (344; 144) oder des Auslasskanals (344) umfasst.
